# EUROPÄISCHE PATENTSCHRIFT

(11) **EP 0 952 635 B1**
(45) Veröffentlichungstag und Bekanntmachung des Hinweises auf die Patenterteilung: **24.08.2005**
(21) Anmeldenummer: 99107064.0
(22) Anmeldetag: 10.04.1999
(51) Int. Cl.: H01R 13/64, H01R 9/26, H01R 13/66

(54) **Elektrischer Verbinder**
Electrical connector
Connecteur électrique

(30) Priorität: 20.04.1998 AU PP308498
(43) Veröffentlichungstag der Anmeldung: 27.10.1999
(73) Patentinhaber: ADC GmbH, 14167 Berlin (DE)
(72) Erfinder: Cater, Evan John, Bateau Bay NSW 2261 (AU)

(56) Entgegenhaltungen:
- FR-A- 2 530 910
- FR-A- 2 714 221
- GB-A- 2 117 577
- US-A- 5 574 615

## Beschreibung

Die vorliegende Erfindung betrifft einen elektrischen Verbinder, der folgendes aufweist: an seiner Vorderseite erste Anschlüsse und an dem externe elektrische Leiter angebracht werden können, um zwischen den Leitern und den ersten Anschlüssen elektrische Verbindungen herzustellen, wobei der Verbinder ausgelegt ist, Überspannungsschutzvorrichtungen aufzunehmen, so daß die Überspannungsschutzvorrichtungen dann an die ersten Anschlüsse elektrisch angekoppelt sind, um für Überspannungsschutz für elektrische Schaltungen zu sorgen, die bei Verwendung über die externen Leiter an die ersten Anschlüsse angekoppelt sind, und ein lösbares Montagemittel zur lösbaren Verbindung des Verbinders mit einer Stützstruktur für den Verbinder, dadurch gekennzeichnet, daß der Verbinder eine an der Rückseite des Verbinders positionierte Montagebaugruppe zur Aufnahme der Überspannungsschutzvorrichtungen aufweist.

Elektrische Verbinder mit Anschlüssen, beispielsweise zum Herstellen einer lösbaren elektrischen Verbindung mit elektrischen Leitern eines Kommunikationsnetzes, können so angeordnet sein, daß sie Überspannungsschutzvorrichtungen aufnehmen, die im Fall eines Überspannungszustands an einem Leiter dahingehend wirken, einen leitenden Weg zur Erde zu bilden. Derartige Vorrichtungen können über jeweilige Paare von Leitern angeschlossen sein, die jeweiligen Kommunikationsschaltungen zugeordnet sind. Jede Überspannungsschutzvorrichtung kann eine Vorrichtung mit drei Anschlüssen umfassen, wobei der erste und der dritte Anschluß bei Verwendung mit jeweiligen Leitern des Paars, dem er zugeordnet ist, verbunden sind. Der zweite Anschluß ist geerdet. Wenn an einer derartigen Vorrichtung eine normale Spannung anliegt, stellt die Vorrichtung wie zwischen allen Anschlüssen eine hohe Impedanz dar, doch erfolgt bei Überspannungsbedingungen entweder am ersten oder zweiten Anschluß ein Durchbruch, der einen leitfähigen Weg von dem die Überspannung aufweisenden Anschluß zur Erde herstellt. Bei Kommunikationssystemen in der Praxis ist das Vorsehen von Vorrichtungen dieser Art wichtig, um zu verhindern, daß Überspannungsbedingungen, die beispielsweise aus Blitzeinschlägen herrühren, an dem System schwere Schäden verursachen.

In der Praxis, beispielsweise in einer Fernsprechvermittlung, sind die lösbar an die Netzleiter angeschlossenen Verbinder an einer geeigneten Tragstruktur angeordnet, wobei die Anschlüsse zum leichteren Zugang nach außen weisen, wobei zu bedenken ist, daß Änderungen an den Verbindungen von den Verbinderanschlüssen zu den Leitern möglicherweise häufig vorgenommen werden müssen, um die Anforderungen von Netzbenutzern zu berücksichtigen. Bei einem derartigen Aufbau können die Überspannungsschutzvorrichtungen dann an der Vorderseite der Verbinder montiert werden. Unter dem Gesichtspunkt des leichten Zugangs ist diese Montageanordnung zweckmäßig, da die Überspannungsschutzvorrichtungen zwecks Austausch möglicherweise selbst zugänglich sein müssen. Sie auf diese Weise zu montieren ist auch insofern unzweckmäßig, als die Vorrichtungen sich dann neben den Verbinderanschlüssen befinden und den zweckmäßigen Zugang zu den Verbinderanschlüssen behindern. Dokument FR-A-2 530 910 offenbart einen Verbinder gemäß dem Oberbegriff des Anspruchs 1.

Eine Aufgabe der Erfindung besteht in der Bereitstellung eines elektrischen Verbinders, der angeordnet sein kann, Überspannungsschutzvorrichtungen derart aufzunehmen, daß ein problemloser Zugang zu den Verbinderanschlüssen und Zugang zu den Überspannungsschutzvorrichtungen auf einfache Weise möglich ist.

Die Erfindung ist in Anspruch 1 definiert.

Das lösbare Montagemittel (20) kann zumindest teilweise durch ein leitendes Erdungselement (50) gebildet werden, das bei Verwendung des Verbinders eine lösbare elektrische Verbindung zu der Stützstruktur (22) herstellt, so daß vom Verbinder zu einem geerdeten leitfähigen Teil der Stützstruktur (22) ein elektrischer Erdungsweg gebildet wird.

Die ersten Anschlüsse (12) können von einem Isolierkörper (10) des Verbinders getragen werden, wobei die Montagebaugruppe (14) zweite Anschlüsse (16) aufweist, die einzelne der ersten Anschlüsse (12) elektrisch kontaktieren, wobei die Montagebaugruppe (14) ausgelegt ist, die Überspannungsschutzvorrichtungen (18) aufzunehmen, so daß diese mit den zweiten Anschlüssen (16) derart verbunden sind, daß die Überspannungsschutzvorrichtungen (18) über die zweiten Anschlüsse (16) an die ersten Anschlüsse (12) angekoppelt sind.

Die Montagebaugruppe (14) kann eine Isolierstruktur (24) und eine Leiterplatte (26) aufweisen, wobei die zweiten Anschlüsse (16) von der Isolierstruktur (24) getragen werden und an die Leiterbahnen (88) der Leiterplatte (26) elektrisch angekoppelt sind, die an die ersten Anschlüsse (12) elektrisch angekoppelt sind.

Es kann ein elektrisch leitendes Erdungselement (50) vorgesehen sein, das bei Verwendung des Verbinders Teil des lösbaren Montagemittels (20) bildet oder anderweitig daran elektrisch angekoppelt ist, um eine Erdungsverbindung zu den Überspannungsschutzvorrichtungen (18) zu bilden. In einer Form ist das Erdungselement (50) so ausgelegt, daß es den Isolierkörper (10) des Verbinders lösbar kontaktiert. Ebenfalls in einer besonderen Form kann das Erdungselement (50) Greifteile (68) aufweisen, die ausgelegt sind, um die Stützstruktur (22) lösbar zu ergreifen, um die lösbare Verbindung des Verbinders mit der Stützstruktur (22) zu bewirken. Im letzteren Fall können die Greifteile (68) elastisch sein und neben jeweils gegenüberliegenden Teilen (70) des Verbinders angeordnet sein, so daß Teile der Stützstruktur zwischen den Greifteilen (68) und den gegenüberliegenden Teilen (70) des Verbinders elastisch ergriffen werden können. Die gegenüberliegenden Teile (70) können auf dem Erdungselement (50) so ausgebildet sein, daß jeder Greifteil (68) und sein gegenüberliegender Teil (70) dazwischen eine jeweilige, nach hinten zeigende Öffnung zur Aufnahme eines jeweiligen Teils der Stützstruktur (22) definieren. An jedem Ende des Erdungselements (50) können sich ein besagter Greifteil (68) und ein zugeordneter gegenüberliegender Teil (70) des Erdungselements (50) befinden.

Es kann eine die Rückseite des Verbinders abdeckende Abdeckung (30) vorgesehen sein. Sie kann an dem Isolierkörper (10) des Verbinders lösbar angebracht sein.

Der Isolierkörper (10) des Verbinders und die ersten Anschlüsse (12) können Teile eines Trennungsmoduls (40) bilden, wobei die ersten Anschlüsse (12) in zwei parallelen Reihen angeordnet sind, so daß Paare der ersten Anschlüsse (12), die jeweils einen ersten Anschluß (12) in einer Reihe und einen gegenüberliegenden ersten Anschluß (12) in der anderen Reihe umfassen, definiert werden, wobei die ersten Anschlüsse (12) jeweilige elastische Kontaktteile (12c) aufweisen, wobei die elastischen Kontaktteile (12c) der ersten Anschlüsse (12) in jedem Paar davon so angeordnet sind, daß sie in einem ersten Zustand davon in einen elektrischen Kontakt miteinander elastisch vorgespannt sind, aber in einem zweiten Zustand davon durch Einsetzen eines elektrisch isolierenden Elements dazwischen, beispielsweise eines Prüfsteckers, so daß sie gegen die elastische Vorspannung auseinandergedrückt werden, aus dem direkten elektrischen Kontakt heraus verschoben sind. Bei dieser Anordnung sind die elastischen Kontaktteile (12c) jedes Paars in ihrem ersten Zustand elektrisch gekoppelt und im zweiten Zustand getrennt. Bei Anordnungen dieser Art sind möglicherweise nur die ersten Anschlüsse in einer Reihe der ersten Anschlüsse angeordnet, an die Überspannungsschutzvorrichtungen (18) angekoppelt zu werden.

Es können beispielsweise zwei beabstandete parallele Reihen aus den zweiten Anschlüssen (16) vorliegen, wobei ein länglicher Teil (52) des Erdungselements (50) so positioniert ist, daß er sich parallel zu und zwischen den Reihen erstreckt. Der längliche Teil (52) des Erdungselements kann allgemein eben und so angeordnet sein, daß er eine herausstehende Barriere zwischen einzelnen der Überspannungsschutzvorrichtungen (18), die auf beiden Seiten davon angeordnet sind, bildet. Der längliche Teil (52) kann Vorsprünge (54) aufweisen, die Leiterbahnen (88) auf der Leiterplatte (26) kontaktieren und somit über diese Leiterbahnen einzelne der zweiten Anschlüsse (16).

Die Erfindung wird lediglich beispielhaft anhand der beiliegenden Zeichnungen weiter beschrieben. Es zeigen:
Figur 1 eine auseinandergezogene perspektivische Ansicht eines gemäß der Erfindung aufgebauten elektrischen Verbinders und einer Stützstruktur, mit der der Verbinder verwendet wird;
Figur 2 eine perspektivische Rückansicht des Verbinders und der Stützstruktur von Figur 1;
Figur 3 eine Ansicht ähnlich der in Figur 2, wobei aber ein Bauteil des Verbinders entfernt ist, um Verbindungen innerhalb des Verbinders zu einem Erdungselement zu zeigen;
Figur 4 einen Schaltplan, der elektrische Verbindungen innerhalb des Verbinders von Figur 1 zeigt.

Der gezeigte elektrische Verbinder 8 ist konzipiert, um an einer Stützstruktur 22, die in diesem Fall durch zwei beabstandete parallele Schienen 72 gebildet wird, lösbar gesichert zu werden.

Der Verbinder 8 weist einen elektrisch isolierenden Körper 10 auf, auf dessen Vorderseite erste Anschlüsse 12 angeordnet sind, an die bei Betrieb des Verbinders isolierte Aderleiter von Kommunikationsschaltungen angeschlossen werden. Die Anschlüsse 12 sind vom Schneidklemmtyp mit gegabelten Außenenden, die gegenüberliegende elastische Arme definieren, zwischen die ein isolierter Aderleiter gedrückt werden kann, so daß Innenkanten der Arme die Isolierung durchschneiden und elastisch in Kontakt mit dem Leiter gedrängt werden, so daß der Leiter von den Armen ergriffen wird, die dann den Leiter elektrisch kontaktieren.

Die Vorderseite des Körpers 10 weist eine längliche, rechteckige Form auf, und die Anschlüsse 12 sind an diesem in zwei beabstandeten parallelen Reihen angeordnet, die parallel zu den längeren Seiten der Vorderseite verlaufen. Die gegabelten Enden der Anschlüsse 12 sind in nach vorne offenen Hohlräumen 74 auf der Vorderseite des Körpers 10 aufgenommen, um ein leichtes Anschließen von Aderleitern an diese zu gestatten.

Auf der Rückseite des Körpers 10 ist der Verbinder 8 mit einer Montagebaugruppe 14 mit einer Leiterplatte 26 und, darauf montiert, einer aus den Isolierkörpern 38 der beiden Überspannungsvorrichtungsverbinder 28 gebildeten Isolierstruktur 24 versehen. Wie weiter unten beschrieben wird, werden gewisse der Anschlüsse 12 an Leiterbahnen auf der Leiterplatte 26 angelötet oder anderweitig mit diesen elektrisch verbunden. Leiterbahnen auf der Leiterplatte 26 sind, beispielsweise durch Löten, auch mit zweiten Anschlüssen 16 verbunden, die von den Isolierkörpern 38 gebildet werden, die Teile der Verbinder 28 sind.

Die Anschlüsse 16 sind von einer Art, die das Herstellen einer elektrischen Verbindung zu in sie einsetzbare Adern gestattet, und zwar durch eine Klemmwirkung, wenn ein Ende der Ader in den Anschluß gedrückt wird. Die Überspannungsschutzvorrichtungen 18 werden durch derartiges Einsetzen von Adern 44, 46, 48 jeder Vorrichtung 18 in jeweilige der Anschlüsse 16 mit den Verbindern 28 elektrisch verbunden, so daß die dann ergriffenen Adern über die Leiterbahnen auf der Leiterplatte 26 eine elektrische Verbindung zu den Anschlüssen 12 herstellen. Bei den Vorrichtungen 18 handelt es sich in diesem Fall um Gasableiter, also um gasgefüllte Vorrichtungen mit einem Mittelanschluß, an den die Ader 46 angeschlossen ist, und Anschlüssen an den äußeren Enden, an die die jeweiligen Adern 44, 48 angeschlossen sind.

Ein Erdleiter in Form eines Erdungselements 50 wird aus einer Metallplatte durch Stanzen und Biegen geformt. Er weist einen ebenen mittleren, im allgemeinen ebenen streifenförmigen Teil 52 auf, wobei von einer Kante aus Vorsprünge 54 nach außen verlaufen. Diese Vorsprünge 54 werden in Öffnungen in der Leiterplatte 26 an Stellen zwischen den beiden Verbindern 28 aufgenommen und an die Leiterbahnen auf der Leiterplatte 26 angelötet oder anderweitig mit diesen elektrisch verbunden, so daß der Teil 52 sich von der Rückseite der Leiterplatte 26 aus in einer herausstehenden Beziehung zu der Leiterplatte 26 und zwischen den Verbindern 28 nach außen erstreckt.

Das Element 50 weist an seinen Enden quer herausgebogene, etwa ebene Teile 60 auf, wobei diese jeweils an einem freien Ende einen zungenartigen Montageteil 62 mit einer Apertur 64 aufweisen. Diese Teile 62 werden in Schlitze 66 auf der Rückseite des Körpers 10 und an jedem Ende des Körpers 10 eingesetzt, so daß die Montageteile 62 mit nicht gezeigten inneren Halteelementen in den Schlitzen 66 zusammenwirken, um die Montageteile 62 zu halten und das Element 50 sicher, aber lösbar am Körper 10 zu montieren. Beispielsweise können die Schlitze 66 innere Rastvorsprünge aufweisen, die zu diesem Zweck in die Aperturen 64 einrasten.

Die ebenen Teile 60 definieren auch an den Montageteilen 62 entgegengesetzten Enden elastische Greifteile 68, die sich am Verbinder 8 nach außen und hinten erstrecken. Diese Greifteile 68 wirken mit jeweiligen benachbarten, aber beabstandeten, durch Aussparungen an den Enden des Teils 52 gebildeten Kantenteilen 70 des Elements 50 zusammen, um ein lösbares elastisches Ergreifen der parallelen Schienen 72 der Stützstruktur 22 zu ermöglichen, wie in Figuren 2 und 3 gezeigt. Somit stellt jeder Greifteil 68 und sein benachbarter gegenüberliegender Kantenteil 70 ein jeweiliges lösbares Montagemittel 20 zum lösbaren Montieren des Verbinders 8 an der Struktur 22 dar.xxx

Es ist eine hintere Abdeckung 30 vorgesehen, die über dem ebenen Teil 52 des Elements 50, der Leiterplatte 26, den Verbindern 28 und den Vorrichtungen 18 angeordnet werden kann. Die Abdeckung 30 liegt an der Rückseite des Körpers 10 an und wird bei Ankoppeln des Verbinders an die Schienen 72 der Stützstruktur 22 durch Festklemmen von endseitigen Verlängerungen 32 der Abdeckung zwischen der Rückseite des Körpers 10 und den Schienen festgehalten. Die Abdeckung 30 weist endseitige Schlitze 34 auf, an denen die Kantenteile 70 des ebenen Teils 52 des Elements 50 freiliegen, so daß diese die Schienen 72 zum Ergreifen zusammen mit den Greifteilen 68 in Eingriff nehmen können.

Die bei Verwendung vorliegenden elektrischen Verbindungen innerhalb des Verbinders 8 und zu ihm hin und von ihm weg sind in Figur 4 schematisch dargestellt, wobei diese Figur Aderleiter 82, 86 eines ankommenden Schaltungspaars, die an benachbarte "ankommende" Anschlüsse 12 in einer Reihe der Anschlüsse 12 auf dem Körper 10 angeschlossen sind, und Aderleiter 80, 84 eines abgehenden Schaltungspaars, die an benachbarte "abgehende" Anschlüsse 12 in der anderen Reihe der Anschlüsse 12 auf dem Körper 10 angeschlossen sind, zeigt. Die Verbindungen zu den Leitern 80, 82, 84, 86 werden an Schneidklemmkontaktteilen 12a der Anschlüsse 12 hergestellt. Die Leiterplattenbahnen auf der Leiterplatte 26 sind schematisch durch die Bezugszeichen 88 dargestellt. Bestimmte dieser Leiterbahnen stellen, wie gezeigt, eine Verbindung von Körperteilen 12b der Kontakte 12 in der "ankommenden" Reihe dieser zu den Anschlüssen 16 und somit zu den Adern 44, 48 der Vorrichtungen 18 her. Auch kontaktieren die Adern 46 der Vorrichtungen 18 über weitere Leiterplattenbahnen 88 das Element 50 und somit die Schienen 72 der Stützstruktur 22.

Bei Verwendung können zwischen an die Anschlüsse 12 angeschlossenen Adern Verbindungen hergestellt werden, und zwar so, wie dies erforderlich ist, um der Installation von geforderten Kommunikationsschaltkreisen zu entsprechen. Dies kann ohne weiteres auf der Vorderseite des Verbinders bewerkstelligt werden, und zwar ohne Störungen oder Unbequemlichkeiten, zu denen es kommen kann, wenn die Überspannungsschutzvorrichtungen auf der Vorderseite des Verbinders angeordnet sind. Andererseits kann man gegebenenfalls durch Abklemmen des Verbinders 8 von den Schienen 72 und Entfernen der Abdeckung leicht Zugang zu den Vorrichtungen 18 erhalten. Die Vorrichtungen 18 können ohne weiteres von den Verbindern 28 entfernt werden, indem von Hand Kraft ausgeübt wird, um die Adern von den Anschlüssen 16 wegzuziehen.

Der dargestellte Körper 10 und die dargestellten Anschlüsse 12 stellen ein sogenanntes "Trennungsmodul" 40 dar, dessen Anschlüsse in jeder Reihe desselben an jeweilige zugeordnete gegenüberliegende Anschlüsse 12 in der anderen Reihe lösbar und elektrisch angekoppelt sind. Diese Ankopplung wird durch elastische Eingriffnahme von elastischen Kontaktteilen 12c (Figur 4) der Anschlüsse 12 in einer Reihe mit entsprechenden Federteilen 12c der Anschlüsse in der anderen Reihe bewirkt. Die Teile 12c sind in einer sich in Längsrichtung erstreckenden Mulde in der Vorderseite des Verbinderkörpers angeordnet, damit sie zugänglich sind, so daß eine gezielte Trennung der elektrischen Ankopplung zwischen jedem der Anschlüsse einer Reihe von den jeweiligen zugeordneten Anschlüssen 12 in der anderen Reihe möglich ist, indem beispielsweise Isolierstecker oder Prüfstecker zwischen den Teilen 12c angeordnet werden, so daß die Teile 12c entgegen ihrer elastischen Eigenvorspannung auseinandergedrängt werden. Dank der Tatsache, daß die Überspannungsschutzvorrichtungen auf der Rückseite des Verbinders angeordnet sind, können die Prüfstecker und/oder Isolierstecker erforderlichenfalls ohne weiteres eingesetzt und entfernt werden. Weiterhin ist zu verstehen, daß zur Verbindung mit den Anschlüssen 12 des Verbinders anstelle der Isolier- oder Prüfstecker jede andere Art von Anschlußvorrichtung verwendet werden kann.

Die beschriebene Anordnung ist lediglich beispielhaft vorgetragen worden, doch können daran viele Modifikationen vorgenommen werden, ohne vom Schutzumfang der Erfindung abzuweichen, der durch die Ansprüche bestimmt ist.

### Liste der Bezugszeichen

- 8: Elektrischer Verbinder
- 10: Isolierkörper
- 12: Erste Anschlüsse
- 12a: Schneidklemmkontaktteile (der Kontakte 12)
- 12b: Körperteile (der Kontakte 12)
- 12c: Federteile (der Kontakte 12)
- 14: Montagebaugruppe
- 16: Zweite Anschlüsse
- 18: Überspannungsschutzvorrichtungen
- 20: Lösbare Montagemittel
- 22: Stützstruktur
- 24: Isolierstruktur
- 26: Leiterplatte
- 28: Überspannungsvorrichtungsverbinder
- 30: Abdeckung
- 32: Endseitige Verlängerungen (der Abdeckung 30)
- 34: Schlitze (in der Abdeckung 30)
- 38: Isolierkörper (des Verbinders 30)
- 40: Trennungsmodul
- 44: Ader (der Überspannungsschutzvorrichtungen)
- 46: Ader (der Überspannungsschutzvorrichtungen)
- 48: Ader (der Überspannungsschutzvorrichtungen)
- 50: Erdungselement
- 52: Ebener Teil (von Element 50)
- 54: Vorsprünge (an Element 50)
- 60: Quer ausgebogene ebene Teile (an Element 50)
- 62: Montageteile (an Element 50)
- 64: Apertur (an Element 50)
- 66: Schlitze (an Körper 10)
- 68: Greifteile (an Element 50)
- 70: Kantenteil (an Element 50)
- 72: Schienen
- 74: Hohlräume (an Körper 10)
- 80: Aderleiter (abgehend)
- 82: Aderleiter (ankommend)
- 84: Aderleiter (abgehend)
- 86: Aderleiter (ankommend)
- 88: Leiterbahnen (auf Leiterplatte 26)

## Patentansprüche

1. Elektrischer Verbinder (8), der folgendes aufweist: an seiner Vorderseite erste Anschlüsse (12) und an dem externe elektrische Leiter angebracht werden können, um zwischen den Leitern und den ersten Anschlüssen (12) elektrische Verbindungen herzustellen, wobei der Verbinder ausgelegt ist, Überspannungsschutzvorrichtungen (18) aufzunehmen, so dass die Überspannungsschutzvorrichtungen dann an die ersten Anschlüsse (12) elektrisch angekoppelt sind, um für Überspannungsschutz für elektrische Schaltungen zu sorgen, die bei Verwendung über die externen Leiter an die ersten Anschlüsse (12) angekoppelt sind, und ein lösbares Montagemittel (20) zur lösbaren Verbindung des Verbinders (8) mit einer Stützstruktur (22) für den Verbinder, **dadurch gekennzeichnet, dass** die Montagemittel (20) derart ausgebildet sind, dass bei einer Verbindung mit der Stützstruktur (22) die Rückseite des Verbinders (8) der Stützstruktur (22) zugewandt und die Vorderseite mit den ersten elektrischen Anschlüssen (12) der Stützstruktur abgewandt ist, und dass
der Verbinder (8) eine an der Rückseite des Verbinders (8) positionierte Montagebaugruppe (14) zur Aufnahme der Überspannungsschutzvorrichtungen (18) aufweist, so dass bei einer Verbindung mit der Stützstruktur (22) die Anschlüsse (12) von der Vorderseite frei zugänglich sind.

2. Elektrischer Verbinder nach Anspruch 1, bei dem das lösbare Montagemittel (20) zumindest teilweise durch ein leitendes Erdungselement (50) gebildet wird, das bei Verwendung des Verbinders eine lösbare elektrische Verbindung zu der Stützstruktur (22) herstellt, so dass vom Verbinder (8) zu einem geerdeten leitfähigen Teil der Stützstruktur (22) ein elektrischer Erdungsweg gebildet wird.

3. Elektrischer Verbinder nach Anspruch 1, weiterhin **dadurch gekennzeichnet, dass** die ersten Anschlüsse (12) von einem Isolierkörper (10) des Verbinders getragen werden, wobei die Montagebaugruppe (14) zweite Anschlüsse (16) aufweist, die einzelne der ersten Anschlüsse (12) elektrisch kontaktieren, wobei die Montagebaugruppe (14) ausgelegt ist, die Überspannungsschutzvorrichtungen (18) aufzunehmen, so dass diese mit den zweiten Anschlüssen (16) derart verbunden sind, dass die Überspannungsschutzvorrichtungen (18) über die zweiten Anschlüsse (16) an die ersten Anschlüsse (12) angekoppelt sind.

4. Elektrischer Verbinder nach Anspruch 3, weiterhin **dadurch gekennzeichnet, dass** die Montagebaugruppe (14) eine Isolierstruktur (24) und eine Leiterplatte (26) aufweist, wobei die zweiten Anschlüsse (16) von der Isolierstruktur (24) getragen werden und an die Leiterbahnen (88) der Leiterplatte (26) elektrisch angekoppelt sind, die an die ersten Anschlüsse (12) elektrisch angekoppelt sind.

5. Elektrischer Verbinder nach Anspruch 3 oder 4, weiterhin **dadurch gekennzeichnet, dass** ein elektrisch leitendes Erdungselement (50) zum elektrischen Ankoppeln an das lösbare Montagemittel (20) vorgesehen ist, um eine Erdungsverbindung zu den Überspannungsschutzvorrichtungen (18) zu bilden.

6. Elektrischer Verbinder nach Anspruch 5, weiterhin **dadurch gekennzeichnet, dass** das Erdungselement (50) so ausgelegt ist, dass es den Isolierkörper (10) des Verbinders lösbar kontaktiert.

7. Elektrischer Verbinder nach Anspruch 6, weiterhin **dadurch gekennzeichnet, dass** das Erdungselement (50) Greifteile (68) aufweist, die ausgelegt sind, um die Stützstruktur (22) lösbar zu ergreifen, um die lösbare Verbindung des Verbinders mit der Stützstruktur (22) zu bewirken.

8. Elektrischer Verbinder nach Anspruch 7, weiterhin **dadurch gekennzeichnet, dass** die Greifteile (68) elastisch sind und neben jeweils gegenüberliegenden Teilen (70) des Verbinders angeordnet sind, so dass Teile der Stützstruktur zwischen den Greifteilen (68) und den gegenüberliegenden Teilen (70) des Verbinders elastisch ergriffen werden können.

9. Elektrischer Verbinder nach Anspruch 8, weiterhin **dadurch gekennzeichnet, dass** die gegenüberliegenden Teile (70) auf dem Erdungselement (50) so ausgebildet sind, dass jeder Greifteil (68) und sein gegenüberliegender Teil (70) dazwischen eine jeweilige, nach hinten zeigende Öffnung zur Aufnahme eines jeweiligen Teils der Stützstruktur (22) definieren.

10. Elektrischer Verbinder nach einem der Ansprüche 7 bis 9, weiterhin **dadurch gekennzeichnet, dass** sich an jedem Ende des Erdungselements (50) ein besagter Greifteil (68) und ein zugeordneter gegenüberliegender Teil (70) des Erdungselements (50) befinden.

11. Elektrischer Verbinder nach einem der Ansprüche 3 bis 10, weiterhin **dadurch gekennzeichnet, dass** zum Abdecken der Rückseite des Verbinders eine Abdeckung (30) vorgesehen ist.

12. Elektrischer Verbinder nach Anspruch 11, weiterhin **dadurch gekennzeichnet, dass** die Abdeckung (30) an dem Isolierkörper (10) des Verbinders lösbar angebracht ist.

13. Elektrischer Verbinder nach einem der Ansprüche 3 bis 12, weiterhin **dadurch gekennzeichnet, dass** der Isolierkörper (10) des Verbinders und die ersten Anschlüsse (12) Teile eines Trennungsmoduls (40) bilden, wobei die ersten Anschlüsse (12) in zwei parallelen Reihen angeordnet sind, so dass Paare der ersten Anschlüsse (12), die jeweils einen ersten Anschluss (12) in einer Reihe und einen gegenüberliegenden ersten Anschluss (12) in der anderen Reihe umfassen, definiert werden, wobei die ersten Anschlüsse (12) jeweilige elastische Kontaktteile (12c) aufweisen, wobei die elastischen Kontaktteile der ersten Anschlüsse in jedem Paar davon so angeordnet sind, dass sie in einem ersten Zustand davon in einen elektrischen Kontakt miteinander elastisch vorgespannt sind, aber in einem zweiten Zustand davon durch Einsetzen eines elektrisch isolierenden Elements dazwischen, so dass sie gegen die elastische Vorspannung auseinandergedrückt werden, aus dem direkten elektrischen Kontakt heraus verschoben sind.

14. Elektrischer Verbinder nach Anspruch 13, weiterhin **dadurch gekennzeichnet, dass** nur die ersten Anschlüsse (12) in einer Reihe an die Überspannungsschutzvorrichtungen (18) angekoppelt sind.

15. Elektrischer Verbinder nach einem der Ansprüche 3 bis 14, weiterhin **dadurch gekennzeichnet, dass** zwei beabstandete parallele Reihen aus den zweiten Anschlüssen (16) vorliegen, wobei ein länglicher Teil (52) des Erdungselements (50) so positioniert ist, dass er sich parallel zu und zwischen den Reihen erstreckt.

16. Elektrischer Verbinder nach Anspruch 15, weiterhin **dadurch gekennzeichnet, dass** der längliche Teil (52) Vorsprünge (54) aufweist, die Leiterbahnen (88) auf der Leiterplatte (26) kontaktieren und somit über diese Leiterbahnen einzelne der zweiten Anschlüsse (16).

## Claims

1. Electrical connector (8) which has the following: first terminals (12) on its front side, to which external electrical conductors can be fitted in order to produce electrical connections between the conductors and the first terminals (12), the connector being designed to accommodate overvoltage protection devices (18) such that the overvoltage protection devices are then electrically coupled to the first terminals (12) in order to provide overvoltage protection for electrical circuits which are coupled to the first terminals (12) via the external conductors during use, and a detachable mounting means (20) for the purpose of detachably connecting the connector (8) to a support structure (22) for the connector, **characterized in that** the mounting means (20) are designed such that, in the event of a connection to the support structure (22), the rear side of the connector (8) faces the support structure (22) and the front side with the first electrical terminals (12) faces away from the support structure, and **in that** the connector (8) has a mounting assembly (14) which is positioned on the rear side of the connector (8) for the purpose of accommodating the overvoltage protection devices (18) such that, in the event of a connection to the support structure (22), the terminals (12) are freely accessible from the front side.

2. Electrical connector according to Claim 1, in which the detachable mounting means (20) is formed at least partially by a conductive earthing element (50) which produces a detachable electrical connection to the support structure (22) during use of the connector such that an electrical earthing path is formed from the connector (8) to an earthed, conductive part of the support structure (22).

3. Electrical connector according to Claim 1, further **characterized in that** the first terminals (12) are borne by an insulating body (10) of the connector, the mounting assembly (14) having second terminals (16) which make electrical contact with individual ones of the first terminals (12), the mounting assembly (14) being designed to accommodate the overvoltage protection devices (18) such that they are connected to the second terminals (16) so that the overvoltage protection devices (18) are coupled to the first terminals (12) via the second terminals (16).

4. Electrical connector according to Claim 3, further **characterized in that** the mounting assembly (14) has an insulating structure (24) and a printed circuit board (26), the second terminals (16) being borne by the insulating structure (24) and being electrically coupled to the conductor tracks (88) on the printed circuit board (26) which are electrically coupled to the first terminals (12).

5. Electrical connector according to Claim 3 or 4, further **characterized in that** an electrically conductive earthing element (50) is provided for the purpose of being electrically coupled to the detachable mounting means (20) in order to form an earthing connection to the overvoltage protection devices (18).

6. Electrical connector according to Claim 5, further **characterized in that** the earthing element (50) is designed such that it makes detachable contact with the insulating body (10) of the connector.

7. Electrical connector according to Claim 6, further **characterized in that** the earthing element (50) has gripping parts (68) which are designed to grip the support structure (22) detachably in order to bring about the detachable connection of the connector to the support structure (22).

8. Electrical connector according to Claim 7, further **characterized in that** the gripping parts (68) are elastic and are arranged next to respective opposite parts (70) of the connector such that parts of the support structure can be gripped elastically between the gripping parts (68) and the opposite parts (70) of the connector.

9. Electrical connector according to Claim 8, further **characterized in that** the opposite parts (70) on the earthing element (50) are designed such that each grip part (68) and its opposite part (70) define between them a respective, rearwardly pointing opening for the purpose of accommodating a respective part of the support structure (22).

10. Electrical connector according to one of Claims 7 to 9, further **characterized in that** a said grip part (68) and an associated opposite part (70) of the earthing element (50) are located at each end of the earthing element (50).

11. Electrical connector according to one of Claims 3 to 10, further **characterized in that** a cover (30) is provided for the purpose of covering the rear side of the connector.

12. Electrical connector according to Claim 11, further **characterized in that** the cover (30) is fitted detachably to the insulating body (10) of the connector.

13. Electrical connector according to one of Claims 3 to 12, further **characterized in that** the insulating body (10) of the connector and the first terminals (12) form parts of an isolation module (40), the first terminals (12) being arranged in two parallel rows in such a way as to define pairs of the first terminals (12) which each comprise a first terminal (12) in one row and an opposite first terminal (12) in the other row, the first terminals (12) having respective elastic contact parts (12c), the elastic contact parts of the first terminals in each pair of terminals being arranged such that, when they are in a first state, they are elastically prestressed such that they make electrical contact with one another but, when they are in a second state, they are moved out of direct electrical contact by an electrically insulating element being inserted between them such that they are pushed away from one another against the elastic prestress.

14. Electrical connector according to Claim 13, further **characterized in that** only the first terminals (12) in one row are coupled to the overvoltage protection devices (18).

15. Electrical connector according to one of Claims 3 to 14, further **characterized in that** there are two spaced-apart, parallel rows of second terminals (16), an elongate part (52) of the earthing element (50) being positioned such that it extends parallel to and between the rows.

16. Electrical connector according to Claim 15, further **characterized in that** the elongate part (52) has projections (54) which make contact with conductor tracks (88) on the printed circuit board (26) and thus with individual ones of the second terminals (16) via these conductor tracks.

## Revendications

1. Connecteur électrique (8) qui présente ce qui suit : des premières bornes (12) sur son côté avant, sur lesquelles peuvent être montés des conducteurs électriques externes afin d'établir des liaisons électriques entre les conducteurs et les premières bornes (12), le connecteur étant conçu pour recevoir des dispositifs de protection contre les surtensions (18) de telle sorte que les dispositifs de protection contre les surtensions soient raccordés électriquement aux premières bornes (12) afin de contribuer à la protection contre les surtensions des circuits électriques qui, lors de leur utilisation, sont raccordés aux premières bornes (12) par le biais des conducteurs externes, et un moyen de montage amovible (20) pour la liaison amovible du connecteur (8) avec une structure support (22) pour le connecteur, **caractérisé en ce que** le moyen de montage (20) est configuré de telle sorte que dans le cas d'une liaison avec la structure support (22), le côté arrière du connecteur (8) est dirigé vers la structure support (22) et le côté avant comportant les premières bornes électriques (12) est à l'opposé de la structure support et que le connecteur (8) présente un sous-ensemble de montage (14) positionné sur le côté arrière du connecteur (8) et destiné à recevoir les dispositifs de protection contre les surtensions (18) de manière à ce que lors d'une liaison avec la structure support (22), les bornes (12) soient librement accessibles depuis le côté avant.

2. Connecteur électrique selon la revendication 1, avec lequel le moyen de montage amovible (20) est au moins partiellement formé par un élément conducteur de mise à la terre (50) qui, lors de l'utilisation du connecteur, établit une liaison électrique amovible avec la structure support (22) de telle sorte à former un trajet de mise à la terre électrique entre le connecteur (8) et une partie conductrice mise à la terre de la structure support (22).

3. Connecteur électrique selon la revendication 1, également **caractérisé en ce que** les premières bornes (12) sont supportées par un corps isolant (10) du connecteur, le sous-ensemble de montage (14) présentant des deuxièmes bornes (16) qui établissent individuellement un contact électrique avec les premières bornes (12), le sous-ensemble de montage (14) étant conçu pour recevoir les dispositifs de protection contre les surtensions (18) de manière à ce que ceux-ci soient reliés avec les deuxièmes bornes (16) de telle sorte que les dispositifs de protection contre les surtensions (18) soient raccordés aux premières bornes (12) par le biais des deuxièmes bornes (16).

4. Connecteur électrique selon la revendication 3, également **caractérisé en ce que** le sous-ensemble de montage (14) présente une structure isolante (24) et un circuit imprimé (26), les deuxièmes bornes (16) étant supportées par la structure isolante (24) et étant raccordées électriquement aux pistes conductrices (88) du circuit imprimé (26) qui sont raccordées électriquement aux première bornes (12).

5. Connecteur électrique selon la revendication 3 ou 4, également **caractérisé en ce qu'**il est prévu un élément de mise à la terre (50) conducteur d'électricité pour le raccordement électrique au moyen de montage amovible (20) afin de former une liaison de mise à la terre avec les dispositifs de protection contre les surtensions (18).

6. Connecteur électrique selon la revendication 5, également **caractérisé en ce que** l'élément de mise à la terre (50) est conçu de telle sorte qu'il établit un contact amovible avec le corps isolant (10) du connecteur.

7. Connecteur électrique selon la revendication 6, également **caractérisé en ce que** l'élément de mise à la terre (50) présente des pièces de préhension (68) qui sont conçues pour venir en prise amovible avec la structure support (22) afin de réaliser la liaison amovible du connecteur avec la structure support (22).

8. Connecteur électrique selon la revendication 7, également **caractérisé en ce que** les pièces de préhension (68) sont élastiques et sont disposées à côté de pièces à chaque fois opposées (70) du connecteur de manière à ce que les pièces de la structure porteuse puissent venir en prise de manière élastique entre les pièces de préhension (68) et les pièces opposées (70) du connecteur.

9. Connecteur électrique selon la revendication 8, également **caractérisé en ce que** les pièces opposées (70) sur l'élément de mise à la terre (50) sont configurées de telle sorte que chaque pièce de préhension (68) et sa pièces opposée (70) définissent entre elles une ouverture à chaque fois dirigée vers l'arrière pour recevoir une pièce correspondante de la structure support (22).

10. Connecteur électrique selon l'une des revendications 7 à 9, également **caractérisé en ce qu'**à chaque extrémité de l'élément de mise à la terre (50) se trouvent une dite pièce de préhension (68) et une pièce opposée (70) associée de l'élément de mise à la terre (50).

11. Connecteur électrique selon l'une des revendications 3 à 10, également **caractérisé en ce qu'**un capot (30) est prévu pour couvrir le côté arrière du connecteur.

12. Connecteur électrique selon la revendication 11, également **caractérisé en ce que** le capot (30) est monté de manière amovible sur le corps isolant (10) du connecteur.

13. Connecteur électrique selon l'une des revendications 3 à 12, également **caractérisé en ce que** le corps isolant (10) du connecteur et les premières bornes (12) forment les pièces d'un module de séparation (40), les premières bornes (12) étant disposées en deux rangées parallèles de manière que soient définies des paires de premières bornes (12) qui comprennent à chaque fois une première borne (12) dans une rangée et une première borne (12) opposée dans l'autre rangée, les premières bornes (12) présentant à chaque fois des pièces de contact élastiques (12c), les pièces de contact élastiques des premières bornes dans chaque paire de celles-ci étant disposées de telle sorte que dans un premier état de celles-ci, elles subissent une précontrainte élastique dans un contact électrique entre elles alors que dans un deuxième état de celles-ci, elles sont glissées hors du contact électrique direct en insérant un élément électriquement isolant entre elles de manière à ce qu'elles soient repoussées l'une de l'autre contre la précontrainte élastique.

14. Connecteur électrique selon la revendication 13, également **caractérisé en ce que** seules les premières bornes (12) dans une rangée sont raccordées aux dispositifs de protection contre les surtensions (18).

15. Connecteur électrique selon l'une des revendications 3 à 14, également **caractérisé en ce qu'**il existe deux rangées parallèles espacées composées des deuxièmes bornes (16), une pièce longitudinale (52) de l'élément de mise à la terre (50) étant positionnée de telle sorte qu'elle s'étend parallèlement aux rangées et entre celles-ci.

16. Connecteur électrique selon la revendication 15, également **caractérisé en ce que** la pièce longitudinale (52) présente des parties en saillie (54) qui entrent en contact avec les pistes conductrices (88) sur le circuit imprimé (26) et ainsi avec des deuxièmes bornes individuelles (16) par le biais de ces pistes conductrices.
